# EUROPÄISCHE PATENTSCHRIFT

(11) **EP 2 271 573 B1**
(45) Veröffentlichungstag und Bekanntmachung des Hinweises auf die Patenterteilung: **10.09.2014**
(21) Anmeldenummer: 08749816.8
(22) Anmeldetag: 28.04.2008
(51) Int. Cl.: B66B 1/46

(54) **VERFAHREN ZUR BEFÖRDERUNG VON PASSAGIEREN UND AUFZUGSANLAGE ZUR DURCHFÜHRUNG DIESES VERFAHRENS**
METHOD FOR TRANSPORTING PASSENGERS, AND ELEVATOR SYSTEM FOR CARRYING OUT SAID METHOD
PROCÉDÉ DE TRANSPORT DE PERSONNES ET SYSTÈME D'ASCENSEUR POUR RÉALISER CE PROCÉDÉ

(43) Veröffentlichungstag der Anmeldung: 12.01.2011
(73) Patentinhaber: Inventio AG, 6052 Hergiswil (CH); Ingersoll Rand Security Technologies, Carmel, IN 46032 (US)
(72) Erfinder: SCHWARZENTRUBER, Josef, CH-6403 Küssnacht a/Rigi (CH)
(74) Vertreter: Blöchle, Hans
(86) Internationale Anmeldenummer: PCT/EP2008/055194
(87) Internationale Veröffentlichungsnummer: WO 2009/132691

(56) Entgegenhaltungen:
- EP-A- 0 699 617
- FR-A- 2 744 435
- JP-A- 4 032 470
- JP-A- 4 140 283
- JP-A- 8 310 750

## Beschreibung

Die Erfindung betrifft ein Verfahren zur Beförderung von Passagieren und eine Aufzugsanlage zur Durchführung dieses Verfahrens.

Die US3110879A offenbart eine Aufzugsanlage, bei der die Beleuchtung von Aufzugskabinen automatisch gedimmt bzw. gelöscht wird, wenn sich keine Passagiere in den Aufzugskabinen befinden und bei der die Beleuchtung der Aufzugskabinen eingeschaltet wird, sobald Passagiere Aufzugsrufe tätigen. Passagiere werden so zu beleuchteten Aufzugskabinen geführt, welche Aufzugskabinen die Passagiere an ihr Fahrziel befördern.

Die JP 04032470 A offenbart eine Aufzugsanlage, bei der eine Aufzugskabine bereit gestellt wird sobald eine Gebäudetür geöffnet wird.

Aufgabe der vorliegenden Erfindung ist es, dieses Verfahren und diese Aufzugsanlage weiterzuentwickeln.

Diese Aufgabe wird mit einem Verfahren zur Beförderung von Passagieren und einer zur Ausführung des Verfahrens vorgesehenen Vorrichtung, nämlich einer Aufzugsanlage, mit den Merkmalen des jeweiligen unabhängigen Anspruchs gelöst.

Eine Aufzugsanlage ist bekanntlich dafür vorgesehen, Passagiere in einem Gebäude mit mehreren Stockwerken zu befördern. Das Gebäude weist mindestens eine Aufzugstür sowie mindestens eine Gebäudetür auf. Mindestens eine Aufzugssteuerung steuert mindestens einen Aufzugsantrieb zum Verfahren von mindestens einer Aufzugskabine an. Durch Öffnen und/oder Schliessen einer Gebäudetür wird mindestens ein Starttürsignal generiert. Sobald der Passagier durch Öffnen und/oder Schliessen einer Gebäudetür seinen Willen zu erkennen gibt, eine Türschwelle zu überschreiten und die Aufzugsanlage zu benutzen, wird für ihn automatisch aufgrund des generierten Starttürsignals eine Aufzugskabine ermittelt. Dafür weist die Startgebäudetür mindestens einen Türsensor auf, welcher das Öffnen und/oder Schliessen der Startgebäudetür erfasst und für ein erfasstes Öffnen und/oder Schliessen der Startgebäudetür mindestens ein Starttürsignal generiert. Der Türsensor kann in der Startgebäudetür und/oder nahe der Startgebäudetür angeordnet sein. Der Türsensor erfasst eine minimale Bewegung eines Türblatts der Startgebäudetür und somit den Willen des Passagiers, im Gebäude von einem Startpunkt zu einem Zielpunkt verfahren zu werden.

Das Starttürsignal wird an mindestens eine Steuerungseinrichtung übermittelt. Die Steuerungseinrichtung definiert für ein Starttürsignal die Gebäudetür als Startgebäudetür sowie das Stockwerk der Gebäudetür als Startstockwerk. Die Steuerungseinrichtung ermittelt für ein Starttürsignal mindestens eine Aufzugskabine und definiert eine Aufzugstür der Aufzugskabine auf dem Startstockwerk als Startaufzugstür.

Die hat den besonderen Vorteil, dass eine von der Aufzugssteuerung unabhängige Steuerungseinrichtung das Starttürsignal auswertet, selbstständig Definitionen durchführt und eine Aufzugskabine ermittelt.

Vorteilhafterweise wird das Starttürsignal nur generiert, wenn die Startgebäudetür von einer der Startaufzugstür abgewandten Seite geöffnet wird und/oder wenn die Startgebäudetür von einer der Startaufzugstür zugewandten Seite geschlossen wird, so dass sicher gestellt wird, dass sich ein Passagier beim Öffnen und/oder Schliessen der Gebäudetür tatsächlich auf die Startaufzugstür zu bewegt.

Üblicherweise weist das Gebäude in jedem Stockwerk mindestens eine Beleuchtungseinrichtung auf. Die Steuerungseinrichtung ermittelt mindestens eine derartige Beleuchtungseinrichtung auf dem Weg von der Startgebäudetür zur Startaufzugstür und generiert für ein Starttürsignal mindestens ein Einschaltsignal. Dieses wird von der Steuerungseinrichtung an mindestens eine deaktivierte Beleuchtungseinrichtung auf dem Startstockwerk übermittelt und die jeweilige Beleuchtungseinrichtung auf dem Weg von der Startgebäudetür zur Startaufzugstür durch das übermittelte Einschaltsignal aktiviert.

Mit dem Öffnen und/oder Schliessen einer Gebäudetür wird also nicht nur automatisch eine Aufzugskabine ermittelt, sondern zudem auch eine deaktivierte Beleuchtungseinrichtung auf dem Weg zur Startaufzugstür aktiviert, so dass der Passagier im Hellen sicher zur Aufzugskabine gelangt. Die Beleuchtung wird dann eingeschaltet, wenn sie von einem Passagier benötigt wird bzw. wenn ein Passagier erwartet wird.

Bei mehreren deaktivierten Beleuchtungseinrichtungen kann vorgesehen sein, dass diese auf dem Weg von der Startgebäudetür zur Startaufzugstür durch mehrere übermittelte Einschaltsignale in verschiedenen Wegentfernungen zur Startgebäudetür aktiviert werden. Speziell kommt in Betracht, dass eine in kürzester Wegentfernung zur Startgebäudetür angeordnete deaktivierte Beleuchtungseinrichtung durch ein übermitteltes Einschaltsignal zuerst und eine in weitester Wegentfernung zur Startgebäudetür angeordnete deaktivierte Beleuchtungseinrichtung durch ein übermitteltes Einschaltsignal zuletzt aktiviert wird. Auf diese Weise werden nur solche Beleuchtungseinrichtungen des Startstockwerks aktiviert, welche der Passagier für den Weg von der Startgebäudetür zur Startaufzugstür benötigt oder es werden Beleuchtungseinrichtungen gezielt erst zu dem Zeitpunkt aktiviert, an dem sich der Passagier im jeweiligen Wirkbereich der Beleuchtungseinrichtungen befindet.

Bei einer speziellen Ausführungsform ist vorgesehen, dass die Steuerungseinrichtung für ein Starttürsignal mindestens ein Startrufsignal generiert und an die Aufzugssteuerung übermittelt. Die Aufzugskabine wird durch das übermittelte Startrufsignal auf das Startstockwerk verfahren. Sobald die Aufzugskabine das Startstockwerk erreicht hat, wird die geschlossene Startaufzugstür geöffnet. Sobald mindestens ein Passagier die Aufzugskabine betreten hat, wird die geöffnete Startaufzugstür geschlossen. Die Steuerungseinrichtung beauftragt also selbstständig die Aufzugssteuerung mit dem Startrufsignal mit einem Startruf, so dass der Passagier keine Aufzugskabine rufen muss. Der Passagier muss also seine Bewegung beim Betreten oder Verlassen des Gebäudes nicht anhalten, um auf einem Terminal einen Ruf zu tätigen. Gerade bei Passagieren, die mit beiden Hände Taschen oder Gepäck tragen, ist ein solches Anhalten der Bewegung mühsam. Auch sind von vielen Passagieren betätigte Tastenterminals wenig hygienisch.

Vorteilhafterweise aktiviert das übermittelte Startrufsignal die Aufzugssteuerung, einen Aufzugsantrieb anzusteuern. Der von der Aufzugssteuerung angesteuerte Aufzugsantrieb verfährt eine Aufzugskabine auf das Startstockwerk. Mindestens ein Aufzugssensor erfasst das Einfahren der Aufzugskabine auf dem Startstockwerk und übermittelt für ein erfasstes Einfahren der Aufzugskabine auf dem Startstockwerk mindestens ein Aufzugskabinesignal an die Aufzugssteuerung. Das übermittelte Aufzugskabinesignal aktiviert die Aufzugssteuerung, einen Türantrieb anzusteuern. Der von der Aufzugssteuerung angesteuerte Türantrieb öffnet die geschlossene Startaufzugstür. Das Verfahren der Aufzugskabine und das Öffnen der Startaufzugstür erfolgt also unabhängig von der Steuerungseinrichtung durch die Aufzugssteuerung.

Vorteilhafterweise wird für ein Starttürsignal mindestens ein Einschaltsignal an mindestens eine deaktivierte Beleuchtungseinrichtung der Aufzugskabine übermittelt. Vorteilhaftweise aktiviert das übermittelte Aufzugskabinesignal die Aufzugssteuerung, mindestens ein Einschaltsignal zu generieren und an mindestens eine deaktivierte Beleuchtungseinrichtung der Aufzugskabine zu übermitteln. Spätestens sobald die Aufzugskabine das Startstockwerk erreicht hat, wird die deaktivierte Beleuchtungseinrichtung der Aufzugskabine durch das übermittelte Einschaltsignal aktiviert, so dass die Beleuchtungseinrichtung der Aufzugskabine erst dann aktiviert wird, wenn ein Passagier die Aufzugskabine betritt.

Wenn mindestens ein Aufzugskabinesensor ein Betreten der Aufzugskabine durch mindestens einen Passagier erfasst und für ein erfasstes Betreten der Aufzugskabine durch mindestens einen Passagier mindestens ein Aufzugskabinebenutzungssignal an die Aufzugssteuerung übermittelt, kann das übermittelte Aufzugskabinebenutzungssignal die Aufzugssteuerung aktivieren, den Türantrieb anzusteuern. Der von der Augzugssteuerung angesteuerte Türantrieb schliesst die geöffnete Startaufzugstür.

Vorteilhafterweise wird durch Öffnen und/oder Schliessen der Startaufzugstür mindestens ein Startaufzugstürsignal generiert. Vorteilhafterweise erfasst mindestens ein Aufzugskabinentürsensor das Öffnen und/oder Schliessen der Startaufzugstür und übermittelt für ein erfasstes Öffnen und/oder Schliessen der Startaufzugstür mindestens ein Startaufzugstürsignal an die Aufzugssteuerung. Die Aufzugssteuerung übermittelt das übermittelte Startaufzugstürsignal an die Steuerungseinrichtung. Die Aufzugssteuerung teilt also der Steuerungseinrichtung selbständig die erfolgreiche Abarbeitung des Startrufsignals in Form des Startaufzugstürsignals mit und die Steuerungseinrichtung kann somit die Beförderung des Passagiers fortsetzen.

Vorteilhafterweise aktiviert das übermittelte Aufzugstürsignal die Steuerungseinrichtung, mindestens ein Ausschaltsignal zu generieren und an die aktivierte Beleuchtungseinrichtung auf dem Startstockwerk zu übermitteln. Die aktivierte Beleuchtungseinrichtung auf dem Startstockwerk wird durch das übermittelte Ausschaltsignal deaktiviert. Vorteilhafterweise werden mehrere aktivierte Beleuchtungseinrichtungen auf dem Weg von der Startgebäudetür zur Startaufzugstür durch mehrere übermittelte Ausschaltsignale in verschiedenen Wegentfernungen zur Startgebäudetür deaktiviert. Vorteilhafterweise wird eine in kürzester Wegentfernung zur Startgebäudetür angeordnete aktivierte Beleuchtungseinrichtung durch ein übermitteltes Ausschaltsignal zuerst deaktiviert und eine in weitester Wegentfernung zur Startgebäudetür angeordnete aktivierte Beleuchtungseinrichtung wird durch ein übermitteltes Ausschaltsignal zuletzt deaktiviert. Beleuchtungseinrichtungen auf dem Startstockwerk bleiben also nur solange aktiviert, wie sich der Passagier in ihrem Wirkbereich befindet.

Vorteilhafterweise wird von der Steuerungseinrichtung mindestens ein Zielrufsignal generiert, welches ein Stockwerk als Zielstockwerk definiert. Vorteilhafterweise wird von der Steuerungseinrichtung mindestens eine Aufzugstür der Aufzugskabine auf dem Zielstockwerk als Zielaufzugstür definiert. Das Zielrufsignal kann durch Laden mindestens eines vordefinierten Zielrufsignals oder aufgrund eines von einem Passagier getätigten Zielrufs oder aufgrund einer Identifikation eines Passagiers und eines für den identifizierten Passagier vorgegebenen Zielrufsignals generiert. Dies hat den Vorteil, dass der Passagier keinen Zielruf tätigen bzw. eingeben muss.

Vorteilhafterweise wird das Zielrufsignal von der Steuerungseinrichtung an die Aufzugssteuerung übermittelt. Die Aufzugskabine wird durch das übermittelte Zielrufsignal auf das Zielstockwerk verfahren und mindestens eine geschlossene Zielaufzugstür wird geöffnet. Vorteilhafterweise aktiviert das übermittelte Zielrufsignal die Aufzugssteuerung, den Aufzugsantrieb anzusteuern. Der von der Aufzugssteuerung angesteuerte Aufzugsantrieb verfährt die Aufzugskabine auf das Zielstockwerk. Mindestens ein Aufzugssensor erfasst das Einfahren der Aufzugskabine auf dem Zielstockwerk und übermittelt für ein erfasstes Einfahren der Aufzugskabine auf dem Zielstockwerk mindestens ein Aufzugskabinesignal an die Aufzugssteuerung. Das übermittelte Aufzugskabinesignal aktiviert die Aufzugssteuerung, den Türantrieb anzusteuern. Der von der Augzugssteuerung angesteuerte Türantrieb öffnet die geschlossene Zielaufzugstür. Vorteilhafterweise wird die geschlossene Startaufzugstür unter Berücksichtigung einer frei definierbaren Wegzeit des Passagiers von der Startgebäudetür zur Startaufzugstür geöffnet. Der Passagier wird also von der Aufzugskabine mit einem Zielruf selbsttätig auf das Zielstockwerk befördert, ohne einen Kabinenruf zu tätigen. Auch wird die Startaufzugstür erst geöffnet, wenn der Passagier die Startaufzugstür auf seinem Weg von der Startgebäudetür erreicht. Durch Öffnen der Startaufzugstür wird der Passagier in die Aufzugskabine geführt.

Vorteilhafterweise wird von der Steuerungseinrichtung mindestens ein Zielsignal generiert, z. B. indem die Steuerungseinrichtung mindestens ein vordefiniertes Zielsignal aus mindestens einem computerlesbaren Datenspeicher lädt. Das Zielsignal definiert eine Gebäudetür des Zielsstockwerks als Zielgebäudetür. Vorteilhafterweise wird von der Steuerungseinrichtung mindestens eine Beleuchtungseinrichtung auf dem Weg von der Zielaufzugstür zur Zielgebäudetür ermittelt.

Ebenfalls kommt in Betracht, dass das Zielsignal durch Tätigen mindestens eines Zielrufs durch einen Passagier generiert wird. Dabei kann der Passagier an mindestens einem Terminal mindestens einen Zielruf tätigen oder der Passagier wird identifiziert und der Zielruf ergibt sich aufgrund der Identifikation des Passagiers. Das Terminal übermittelt diesen Zielruf an die Steuerungseinrichtung. Die Steuerungseinrichtung generiert für diesen übermittelten Zielruf mindestens ein Zielsignal.

Vorteilhaftweise übermittelt die Aufzugssteuerung das übermittelte Aufzugskabinesignal an die Steuerungseinrichtung. Das übermittelte Aufzugskabinesignal aktiviert die Steuerungseinrichtung, mindestens ein Einschaltsignal zu generieren und an mindestens eine deaktivierte Beleuchtungseinrichtung auf dem Weg von der Zielaufzugstür zur Zielgebäudetür zu übermitteln. Das übermittelte Einschaltsignal aktiviert diese deaktivierte Beleuchtungseinrichtung. Mit der Einfahrt der Aufzugskabine auf dem Zielstockwerk wird also eine deaktivierte Beleuchtungseinrichtung auf dem Weg von der Zielaufzugstür zur Zielgebäudetür aktiviert, so dass der Passagier im Hellen sicher zur Zielgebäudetür gelangen kann.

Mehrere deaktivierte Beleuchtungseinrichtungen auf dem Weg von der Zielaufzugstür zur Zielgebäudetür können durch mehrere übermittelte Einschaltsignale in verschiedenen Wegentfernungen zur Zielgebäudetür aktiviert werden. Dabei kommt z. B. in Betracht, dass eine in weitester Wegentfernung zur Zielgebäudetür angeordnete deaktivierte Beleuchtungseinrichtung durch ein übermitteltes Einschaltsignal zuerst und eine in kürzester Wegentfernung zur Zielgebäudetür angeordnete deaktivierte Beleuchtungseinrichtung zuletzt aktiviert wird. Ebenfalls kann eine deaktivierte Beleuchtungseinrichtung unter Berücksichtigung einer beleuchtungsspezifischen Aktivierungszeit aktiviert werden. Es werden also nur solche Beleuchtungseinrichtungen des Zielstockwerks aktiviert, welche der Passagier für den Weg von der Zielaufzugstür zur Zielgebäudetür benötigt oder es werden Beleuchtungseinrichtungen gezielt erst zu dem Zeitpunkt aktiviert, an dem sich der Passagier im jeweiligen Wirkbereich der Beleuchtungseinrichtungen befindet.

Vorteilhafterweise wird durch Öffnen und/oder Schliessen der Zielgebäudetür mindestens ein Zieltürsignal generiert. Z. B. weist die Zielgebäudetür mindestens einen Türsensor auf, welcher das Öffnen und/oder Schliessen der Zielgebäudetür erfasst und für ein erfasstes Öffnen und/oder Schliessen der Zielgebäudetür mindestens ein Zieltürsignal an die Steuerungseinrichtung übermittelt. Dies hat den Vorteil, dass ein unabhängiger Türsensor das Zieltürsignal generiert, der in der Zielgebäudetür und/oder nahe der Zielgebäudetür angeordnet sein kann.

Vorteilhafterweise aktiviert das übermittelte Türsignal die Steuerungseinrichtung, mindestens ein Ausschaltsignal zu generieren und an mindestens eine aktivierte Beleuchtungseinrichtung auf dem Zielstockwerk zu übermitteln. Das übermittelte Ausschaltsignal deaktiviert diese aktivierte Beleuchtungseinrichtung. Mehrere aktivierte Beleuchtungseinrichtungen auf dem Weg von der Zielaufzugstür zur Zielgebäudetür können durch mehrere übermittelte Ausschaltsignale in verschiedenen Wegentfernungen zur Zielgebäudetür deaktiviert werden. Speziell kommt dabei in Betracht, dass eine in weitester Wegentfernung zur Zielgebäudetür angeordnete aktivierte Beleuchtungseinrichtung durch ein übermitteltes Ausschaltsignal zuerst und eine in kürzester Wegentfernung zur Zielgebäudetür angeordnete aktivierte Beleuchtungseinrichtung zuletzt deaktiviert wird. Alle nicht mehr vom Passagier benötigten, aktivierten Beleuchtungseinrichtungen werden auf dem Zielstockwerk so deaktiviert, sobald der Passagier die Zielgebäudetür durchschritten hat.

Üblicherweise wird sobald mindestens ein Passagier die Aufzugskabine verlassen hat, die geöffnete Zielaufzugstür geschlossen. Dabei erfasst z.B. ein Aufzugskabinesensor ein Verlassen der Aufzugskabine von mindestens einen Passagier und übermittelt für ein erfasstes Verlassen der Aufzugskabine von mindestens einem Passagier mindestens ein Aufzugskabinebenutzungssignal an die Aufzugssteuerung. Das übermittelte Aufzugskabinebenutzungssignal aktiviert die Aufzugssteuerung, den Türantrieb anzusteuern. Der von der Augzugssteuerung angesteuerte Türantrieb schliesst die geöffnete Zielaufzugstür. Der Aufzugskabinesensor kann auch eine Abwesenheit von Passagieren in der Aufzugskabine erfassen und für eine erfasste Abwesenheit von Passagieren in der Aufzugskabine mindestens ein Aufzugskabinebenutzungssignal an die Aufzugssteuerung übermitteln. Das übermittelte Aufzugskabinebenutzungssignal aktiviert die Aufzugssteuerung, mindestens ein Ausschaltsignal zu generieren. Sobald sich kein Passagier mehr in der Aufzugskabine befindet, wird mindestens ein Ausschaltsignal an mindestens eine aktivierte Beleuchtungseinrichtung der Aufzugskabine übermittelt. Die aktivierte Beleuchtungseinrichtung der Aufzugskabine wird durch das übermittelte Ausschaltsignal deaktiviert.

Vorteilhafterweise sind die Steuerungseinrichtung, mindestens ein Türsensor, die Aufzugssteuerung und mindestens eine Beleuchtungseinrichtung über mindestens eine Signalleitung in einem Netzwerk miteinander verbunden. Vorteilhafterweise sind die Steuerungseinrichtung, die Aufzugssteuerung, mindestens ein Aufzugssensor, mindestens ein Aufzugskabinesensor und mindestens ein Aufzugskabinentürsensor über mindestens eine Signalleitung in einem Netzwerk miteinander verbunden. Vorteilhafterweise übermittelt der Türsensor das Starttürsignal bzw. Zieltürsignal über mindestens ein Funknetz bzw. Festnetz an die Steuerungseinrichtung bzw. Aufzugseinrichtung.

Vorteilhafterweise umfasst ein Computerprogrammprodukt mindestens ein Computerprogramm-Mittel, das geeignet ist, das Verfahren zur Beförderung von Passagieren dadurch zu realisieren, dass mindestens ein Verfahrensschritt ausgeführt wird, wenn das Computerprogramm-Mittel in mindestens einen Prozessor der Steuerungseinrichtung geladen wird. Vorteilhafterweise umfasst der computerlesbare Datenspeicher ein solches Computerprogrammprodukt.

Vorteilhafterweise wird eine bestehende Aufzugsanlage in einem Verfahren zu einer erfindungsgemässen Aufzugsanlage nachgerüstet, indem mindestens eine Gebäudetür mit mindestens einem Türsensor versehen wird, mindestens eine Steuerungseinrichtung installiert wird und der Türsensor, die Steuerungseinrichtung und die Aufzugssteuerung in einem Netzwerk miteinander verbunden werden. Für den Türsensor kommt eine Integration in die Gebäudetür und/oder eine Anbringung nahe der Gebäudetür in Betracht. Vorteilhafterweise wird mindestens eine Beleuchtungseinrichtung schaltbar mit dem Netzwerk verbunden. Eine bestehende Aufzugsanlage kann damit auf einfache und rasche Art und Weise zu einer erfindungsgemässen Aufzugsanlage nachgerüstet werden.

Vorteilhafterweise wird in der Aufzugsanlage eine Gebäudetür mit einem integrierten oder einem der Gebäudetür zugeordneten Türsensor verwendet. Vorteilhafterweise übermittelt der Türsensor mindestens ein Starttürsignal bzw. Zieltürsignal über mindestens ein Funknetz bzw. Festnetz an die Steuerungseinrichtung bzw. Aufzugssteuerung.

Anhand der Figuren werden Ausführungsbeispiele der Erfindung im Detail erläutert. Es zeigen
- Fig. 1: eine schematische Ansicht eines Teils eines Gebäudes mit einem Ausführungsbeispiel einer Aufzugsanlage der Erfindung;
- Fig. 2: eine schematische Darstellung eines Teils eines ersten Ausführungsbeispiels einer Gebäudetür mit einem Türsensor der Erfindung gemäss Fig. 1;
- Fig. 3: eine schematische Darstellung eines Teils eines zweiten Ausführungsbeispiels einer Gebäudetür mit einem Türsensor der Erfindung gemäss Fig. 1;
- Fig. 4: eine schematische Ansicht eines Ausführungsbeispiel eines Netzwerks einer Aufzugsanlage gemäss Fig. 1; und
- Fig. 5: ein Flussdiagramm mit Verfahrensschritten des Verfahrens zur Beförderung von Passagieren mit einer Aufzugsanlage gemäss Fig. 1.

Fig. 1 zeigt ein Gebäude, das mehrere Stockwerke 1, 1', 1" mit mindestens einem Raum wie einen Gang, eine Wohnung, ein Saal, usw. aufweist. Im Gebäude befindet sich mindestens eine Gebäudetür 4, 4', 4", 5, 5', 5". Die Gebäudetür 4, 4', 4", 5, 5', 5" ist eine Zugangstür zu einer Wohnung im Gebäude und/oder eine Zugangstür zu einem Gang im Gebäude. Gemäss Fig. 1 sind auf jedem Stockwerk 1, 1', 1" zwei Gebäudetüren 4, 4', 4", 5, 5', 5" angeordnet. Das Vorhandensein eines Raumes bzw. einer Gebäudetür 4, 4', 4", 5, 5', 5" auf jedem Stockwerk 1, 1', 1" ist nicht zwingend, so kann ein Dachgeschoss eine offene Terrasse sein und keine Gebäudetür oder nur eine Bodenklappe oder eine Treppenöffnung aufweisen. Prinzipiell wird unter dem Begriff Gebäudetür eine Raumöffnung verstanden, die geschlossen und geöffnet werden kann, und die einem Passagier Zugang zu einem Raum ermöglicht.

Gemäss Fig. 2 und 3 weist die Gebäudetür 4, 4', 4", 5, 5', 5" mindestens ein Türblatt, einen Türrahmen und eine Türschwelle auf. Das Türblatt weist eine Türgarnitur mit Türklinke und Türfalle auf. Der Türrahmen weist ein Schliessblech auf. Jede Gebäudetür 4, 4', 4", 5, 5', 5" weist mindestens einen Türsensor 40, 40', 40", 5', 50', 50" auf. Der Türsensor 40, 40', 40", 50, 50', 50" ist in und/oder an der Gebäudetür 4, 4', 4", 5, 5', 5" angebracht. Gemäss Fig. 2 ist der Türsensor 40, 40', 40", 50, 50', 50" in einer Türgarnitur integriert und so von aussen für Passagier nicht wahrnehmbar. Gemäss Fig. 3 ist der erste Türsensor 40, 40', 40", 50, 50', 50" mindestens eine für den Passagier gut sichtbare Taste neben der Gebäudetür 4, 4', 4", 5, 5', 5". Die Taste kann ein Innendrücker sein, der im Inneren des Gebäudes bzw. im Inneren einer Wohnung des Gebäudes angebracht ist.

Unter dem Begriff Öffnen und/oder Schliessen einer Gebäudetür 4, 4', 4", 5, 5', 5" wird eine Bewegung des Türblatts relativ zum Türrahmen verstanden, mit dem Ziel einem Passagier das Überschreiten der Türschwelle zu ermöglichen. Die Gebäudetür 4, 4', 4", 5, 5', 5" muss also nicht vollständig geöffnet und/oder geschlossen werden, sondern eine minimale Bewegung des Türblatts relativ zum Türrahmen gibt die Intention den Passagiers zu erkennen, die Türschwelle zu überschreiten.

Bei geschlossener Gebäudetür 40, 40', 40", 50, 50', 50" ist die Türfalle im Schliessblech des Türrahmens eingerastet. Durch Bewegen der Türklinke wird die Türfalle aus dem Schliessblech gelöst und die Gebäudetür 4, 4', 4" 5, 5', 5" kann geöffnet werden. Der Türsensor 40, 40', 40", 50, 50', 50" erfasst das Bewegen der Türklinke, beispielsweise mittels eines elektro-mechanischen Kontakts. In einer ersten Kontaktstellung ist die Türfalle im Schliessblech eingerastet, in einer zweiten Kontaktstellung ist die Türfalle aus dem Schliessblech gelöst. Ein Öffnen der Gebäudetür 4, 4', 4", 5, 5', 5" entspricht somit einem Bewegen der Türklinke von einer ersten Kontaktstellung in eine zweite Kontaktstellung. Ein Schliessen der Gebäudetür 4, 4', 4", 5, 5', 5" entspricht somit einem Bewegen der Türklinke von einer zweiten Kontaktstellung in eine erste Kontaktstellung. Der Türsensor 40, 40', 40", 50, 50', 50" erfasst dieses Öffnen bzw. Schliessen der Gebäudetür 4, 4', 4", 5, 5', 5" und übermittelt mindestens ein Starttürsignal S1 bzw. Zieltürsignal S13 an die Steuerungseinrichtung 10' gemäss der weiter unten erläuterten Verfahrensschritte A1 bzw. A2.

Die Ausführungsbeispiele der Figuren 3 und 4 sind kombinierbar, so dass z. B. auch in Betracht kommt, als Türsensensensor eine Taste an einer Gebäudetür 4, 4', 4", 5, 5', 5" anzuordnen. Auch kann der Türsensor 40, 40', 40", 50, 50', 50" ein Bewegungsmelder sein, der im Türrahmen der Gebäudetür 4, 4', 4", 5, 5', 5" oder in einer Gebäudewand nahe der Gebäudetür 4, 4', 4", 5, 5', 5" angeordnet ist. Es ist auch möglich, dass der Türsensor 40, 40', 40", 50, 50', 50" eine Lastmatte ist, die am Boden des Stockwerks 1, 1', 1" vor oder nahe der Gebäudetür 4, 4', 4", 5, 5', 5" angeordnet ist. In dem Fall wird ein Öffnen der Gebäudetür 4, 4', 4", 5, 5', 5" mit dem Erfassen einer Bewegung durch den Bewegungsmelder oder mit dem Erfassen einer Last durch die Lastmatte assoziiert. Entsprechend wird ein Schliessen der Gebäudetür 4, 4', 4", 5, 5', 5" mit dem Ausbleiben des Erfassens einer Bewegung durch den Bewegungsmelder oder mit dem Ausbleiben des Erfassens einer Last durch die Lastmatte assoziiert. Und es ist auch möglich, mehrere der Türsensoren 40, 40', 40", 50, 50', 50" miteinander zu kombinieren und entsprechend kombinierte Türsignale an die Steuerungseinrichtung 10' zu übermitteln.

Aus Fig. 1 ist ersichtlich, dass im Gebäude eine Aufzugsanlage angeordnet ist. Die Aufzugsanlage umfasst in einem Aufzugsschacht mindestens eine Aufzugskabine 8, die über mindestens ein Tragmittel 9 mit mindestens einem Gegengewicht 12 verbunden ist. Zum Verfahren von Aufzugskabine 8 und Gegengewicht 12 wird das Tragmittel 9 von mindestens einem Aufzugsantrieb 11 im Reibschluss in Bewegung gesetzt. Mindestens ein Passagier hat über mindestens eine Aufzugstür 3, 3', 3" Zugang zur Aufzugskabine 8. Die Aufzugstüren 3, 3', 3" bilden den Abschluss der Stockwerke 1, 1', 1" zum Aufzugsschacht. Das Öffnen und Schliessen der Aufzugstüren 3, 3', 3" erfolgt über mindestens einen Türantrieb 31, der üblicherweise an der Aufzugskabine 8 angeordnet ist und der mindestens eine Kabinentür 33 betätigt. Während eines Stockwerkshalts ist die Kabinentür 33 mit den Aufzugstüren 3, 3', 3" durch mechanische Kopplung in Wirkverbindung bringbar, derart, dass das Öffnen und Schliessen der Kabinentür 33 und der Aufzugstüren 3, 3', 3" gleichzeitig erfolgt. Die Aufzugsanlage kann mehr als eine Aufzugskabine in einem Aufzugsschacht oder auch mehrere Aufzugskabinen in mehreren Aufzugsschächten umfassen.

Eine Aufzugssteuerung 10 der Aufzugsanlage kann an einem beliebigen Ort im Gebäude angeordnet sein. Die Aufzugssteuerung 10 weist mindestens einen Prozessor, mindestens einen computerlesbaren Datenspeicher und eine elektrische Stromversorgung auf. Aus dem computerlesbaren Datenspeicher wird mindestens ein Computerprogramm-Mittel in den Prozessor geladen und ausgeführt. Das Computerprogramm-Mittel steuert das Verfahren der Aufzugskabine 8 durch den Aufzugsantrieb 11, das Öffnen und Schliessen der Aufzugstür 3, 3', 3" durch den Türantrieb 31 sowie das Aktivieren und Deaktivieren der Beleuchtungseinrichtung 78 der Aufzugskabine 8 gemäss der weiter unten erläuterten Verfahrensschritte D1 bis D8.

Aus Sicherheitsgründen wird die Aufzugstür 3, 3', 3" eines Stockwerks 1, 1', 1" nur dann geöffnet, wenn eine Aufzugskabine 8 auf diesem Stockwerk 1, 1', 1" steht. Gemäss der weiter unten erläuterten Verfahrensschritte E1 bzw. E2 erfasst mindestens ein Aufzugssensor 30, 30', 30" das Einfahren der Aufzugskabine 8 im Stockwerk 1, 1', 1" und übermittelt für das erfasstes Einfahren der Aufzugskabine 8 im Stockwerk 1, 1', 1" mindestens ein Aufzugskabinesignal S4, S10 an die Aufzugssteuerung 10. Das übermittelte Aufzugskabinesignal S4, S10 aktiviert die Aufzugssteuerung 10 den Türantrieb 31 anzusteuern. Der von der Aufzugssteuerung 10 angesteuerte Türantrieb 31 öffnet die Aufzugstür 3, 3', 3" des Stockwerks 1, 1', 1". Beim Öffnen der Aufzugstür 3, 3', 3" wird die Wegzeit des Passagiers von der Gebäudetür 4, 4', 4", 5, 5', 5" zur Aufzugstür 3, 3', 3" berücksichtigt, das heisst, die Aufzugstür 3, 3', 3" wird um eine frei definierbare Wegzeit verzögert geöffnet, so dass sie erst dann für den Passagier begehbar ist, wenn sie der Passagier auf seinem Weg erreicht hat.

Die Aufzugskabine 8 weist mindestens einen Aufzugskabinensensor 80, z. B. in Form einer Lastmatte oder dergleichen, auf. Gemäss der weiter unten erläuterten Verfahrensschritte F1 bis F3 erfasst der Aufzugskabinensensor 80 ein Betreten bzw. Verlassen der Aufzugskabine 8 durch mindestens einen Passagier und übermittelt dafür mindestens ein Aufzugskabinebenutzungssignal S6, S15, S16 an die Aufzugssteuerung 10. Das übermittelte Aufzugskabinebenutzungssignal S6, S15 aktiviert die Aufzugssteuerung 10 den Türantrieb 31 anzusteuern. Der von der Aufzugssteuerung 10 angesteuerte Türantrieb 31 schliesst die Aufzugstür 3, 3', 3" des Stockwerks 1, 1', 1". Mindestens ein Aufzugskabinetürsensor 32 erfasst gemäss Verfahrensschritt G1 das Öffnen und/oder Schliessen der Aufzugstür 3, 3', 3" und übermittelt für ein erfasstes Öffnen und/oder Schliessen der Aufzugstür 3, 3', 3" mindestens ein Startaufzugstürsignal S7 an die Aufzugssteuerung 10.

Auf jedem Stockwerk 1, 1', 1" ist mindestens ein Terminal 63, 63', 63" stationär nahe der Aufzugstüren 3, 3', 3" angeordnet. Ein gleiches oder ähnliches Terminal 68 ist stationär in der Aufzugskabine 8 angeordnet. Das Terminal 63, 63', 63" umfasst mindestens eine stationäre Rufeingabevorrichtung und mindestens eine stationäre Ausgabevorrichtung. Das Terminal 63, 63', 63" ist beispielsweise an einer Gebäudewand bzw. Aufzugskabinenwand montiert oder steht isoliert in einem Raum vor der Aufzugstür 3, 3', 3".

An der Rufeingabevorrichtung des Terminals 63, 63', 63", 68 kann der Passagier einen Zielruf in an sich bekannter Art z. B. durch Drücken jeweiliger Tasten oder Betätigen eines berührungsempfindlicher Tastschirms tätigen. Die Eingabe kann dabei das Zielstockwerk direkt bezeichnen oder ein Identifikations-Code sein. Der Identifikations-Code kann auch berührungslos übermittelt werden, indem das Terminal auf an sich bekannte Art und Weise mit einer vom Passagier getragenen mobilen Identifikationsvorrichtung interagiert und dabei der Identifikations-Code ausgelesen wird. Aus dem Identifikations-Code ergibt sich in an sich bekannter Art der Zielruf. Unabhängig von der Art, wie der Zielruf getätigt wurde, erhält der Passagier auf der Ausgabevorrichtung eine optische und/oder akustische Bestätigung des getätigten Zielrufs. Der eingegebene Zielruf wird an die Steuerungseinrichtung 10' übermittelt. Die Steuerungseinrichtung 10' weist mindestens einen computerlesbaren Datenspeicher und mindestens einen Prozessor auf. Mindestens ein Computerprogrammprodukt ist aus dem computerlesbaren Datenspeicher in den Prozessor ladbar und generiert für den übermittelten Zielruf ein Zielrufsignal S9.

Die Beleuchtungsvorrichtungen 74, 74', 74", 75, 75', 75" der Stockwerke 1, 1', 1" sowie die Beleuchtungsvorrichtung 78 der Aufzugskabine 8 sind bekannte, mit elektrischem Strom betriebene Leuchten, die an Decken, Wänden oder Böden der Stockwerke 1, 1', 1" sowie der Aufzugskabine 8 dauerhaft montiert sind. Die Beleuchtungsvorrichtungen 74, 74', 74", 75, 75', 75", 78 lassen sich durch Schalter aktivieren und deaktivieren, indem über den jeweiligen Schalter ein elektrischer Stromkreis geschlossen oder geöffnet wird.

Beim Aktivieren bzw. Deaktivieren der Beleuchtungsvorrichtungen 74, 74', 74", 75, 75', 75", 78 wird deren Leuchtencharateristik berücksichtigt, das heisst, Leuchten die ihre Betriebshelligkeit erst einige Sekunden nach dem Aktivieren erreichen, werden um eine frei definierbaren beleuchtungsspezifischen Aktivierungszeit früher geschaltet, so dass die Helligkeit im Gebäude gewährleistet ist, wenn der Passagier diese benötigt.

Das Aktivieren bzw. Deaktivieren der Beleuchtungsvorrichtungen 74, 74', 74", 75, 75', 75", 78 erfolgt gemäss der weiter unten erläuterten Verfahrensschritte C1 bis C6. Dabei kann bei Beleuchtungsvorrichtungen 74, 74', 74", 75, 75', 75", 78, die ihre Betriebshelligkeit erst einige Sekunden nach dem Aktivieren erreichen, die Aktivierung um eine frei definierbare beleuchtungsspezifische Aktivierungszeit früher erfolgen, so dass die Helligkeit im Gebäude gewährleistet ist, wenn der Passagier diese benötigt.

Fig. 4 zeigt ein Netzwerk der Aufzugsanlage. Die Aufzugssensoren 30, 30', 30" des Aufzugsschachts sowie Terminals 63, 63', 63" der Stockwerke 1, 1', 1" und ein Terminal 68 der Aufzugskabine 8, der Kabinensensor 80, der Aufzugskabinetürsensor 32 und eine Beleuchtungseinrichtung 78 der Aufzugskabine 8 sind über ein Festnetz mit der Aufzugssteuerung 10 verbunden. Türsensoren 40, 40', 40", 50, 50', 50" der Gebäudetüren 4, 4', 4", 5, 5', 5" und Beleuchtungsvorrichtungen 74, 74', 74", 75, 75', 75" der Stockwerke 1, 1', 1" sind über ein Funknetz mit einer Steuerungseinrichtung 10' verbunden. Dabei lassen sich die Beleuchtungsvorrichtungen 74, 74', 74", 75, 75', 75" über funknetzbetätigte Schalter aktivieren bzw. deaktivieren. Die funknetzbetätigten Schalter sind so ausgelegt, dass eine bereits aktivierte und Beleuchtungsvorrichtungen 74, 74', 74", 75, 75', 75" durch ein noch einmal übermitteltes Einschaltsignal S2, S12 bzw. Ausschaltsignal S8, S17 weiterhin aktiviert bzw. deaktiviert bleibt. Jede Komponente des Netzwerks ist über eine Netzwerk-Identifikationsnummer eindeutig identifizierbar. So ist jeder Türsensor 40, 40', 40", 50, 50', 50" in jeder Gebäudetür 4, 4', 4", 5, 5', 5" einzeln identifizierbar und jede Beleuchtungsvorrichtung 74, 74', 74", 75, 75', 75" auf jedem Stockwerk 1, 1', 1" ist einzeln identifizierbar.

Bekannte Funknetze sind Wireless Local Area Network (WLAN) nach dem Standard IEEE802.11 oder Worldwide Interoperability for Microwave Access (WIMAX) nach dem Standard IEEE802.16. Sowohl das Festnetz als auch das Funknetz erlauben eine bidirektionale Kommunikation gemäss bekannten und bewährten Netzwerk-Protokollen wie das Transmission Control Protocol / Internet-Protocol (TCP/IP) oder Internet Packet Exchange (IPX). Das Festnetz weist mindestens eine elektrische- bzw. optische Signalleitung auf, die im Gebäude beispielsweise unter Putz verlegt ist oder auch im Aufzugsschacht hängt. Selbstverständlich können auch die Aufzugssensoren 30, 30', 30" des Aufzugsschachts sowie die Terminals 63, 63', 63" der Stockwerke 1, 1', 1" sowie ein Terminal 68 der Aufzugskabine 8, der Kabinensensor 80, der Aufzugskabinetürsensor 32 und die Beleuchtungseinrichtung 78 der Aufzugskabine 8 über ein Funknetz mit der Aufzugssteuerung 10 verbunden sein. Auch ist es ebenfalls möglich, die Türsensoren 40, 40', 40", 50, 50', 50" der Gebäudetüren 4, 4', 4", 5, 5', 5" und Beleuchtungsvorrichtungen 74, 74', 74", 75, 75', 75" der Stockwerke 1, 1', 1" über ein Festnetz mit der Steuerungseinrichtung 10' zu verbinden.

Die Steuerungseinrichtung 10' weist mindestens einen Prozessor und mindestens einen computerlesbaren Datenspeicher auf. Aus dem computerlesbaren Datenspeicher wird mindestens ein Computerprogramm-Mittel in den Prozessor geladen und ausgeführt. Das Computerprogramm-Mittel steuert die Ermittlung der Aufzugskabine 8, die Ermittlung der mindestens einen Beleuchtungseinrichtung 74, 74', 74", 75, 75', 75", die Generierung und Übermittlung des Startrufsignals S3, das Aktivieren und Deaktivieren der Beleuchtungseinrichtung 74, 74', 74", 75, 75', 75", die Generierung und Übermittlung des Zielrufsignals S9, die Generierung des Zielsignals gemäss der Verfahrensschritte B1 bis B8. Die Steuerungseinrichtung 10' ermittelt eine passagierspezifische Wegzeit-Berücksichtigung und übermittelt sie und als Teil des Startrufsignals S3 an die Aufzugssteuerung 10. Die Aufzugssteuerung 10 öffnet die Startaufzugstür im Verfahrensschritt D3 erst nach Ablauf dieser Wegzeit. Die Wegzeit-Berücksichtigung ist ähnlich wie das Zielrufsignal S9 im computerlesbaren Datenspeicher passagierspezifisch vordefinierbar und kann vom Passagier geändert werden.

Die Steuerungseinrichtung 10' kann in einem eigenem Gehäuse mit elektrischer Stromversorgung untergebracht sein. Die Steuerungseinrichtung 10' kann aber auch als Einschub Teil der Aufzugssteuerung 10 sein und von der elektrischen Stromversorgung der Aufzugssteuerung 10 mit elektrischem Strom versorgt werden. Aufgrund dieser ausgeprägten Kommunikation zwischen der Steuerungseinrichtung 10' und der Aufzugssteuerung 10 kann bei Kenntnis der vorliegenden Erfindung vom Türsensor 40, 40', 40", 50, 50', 50" ein Starttürsignal S1 bzw. ein Zieltürsignal S13 sowohl an die Steuerungseinrichtung 10' als auch an die Aufzugssteuerung 10 übermittelt werden. In analoger Art und Weise kann daher vom Aufzugssensor 30, 30', 30" mindestens ein Aufzugskabinesignal S4, S10 sowohl an die Steuerungseinrichtung 10' als auch an die Aufzugssteuerung 10 übermittelt werden und vom Aufzugskabinebenutzungssensor 80 kann ein Aufzugskabinebenutzungssignal S6, S15, S16 an die Steuerungseinrichtung 10' und auch an die Aufzugssteuerung 10 übermittelt werden.

Fig. 5 zeigt ein Flussdiagramm mit Verfahrensschritten des Verfahrens zur Beförderung von Passagieren mit der Aufzugsanlage. In den Verfahrensschritten A1 und A2 generiert ein Türsensor 40, 40', 40", 50, 50', 50" mindestens ein Starttürsignal S1 bzw. mindestens ein Zieltürsignal S13 und übermittelt es an die Steuerungseinrichtung 10'. Im Verfahrensschritt B1 definiert die Steuerungseinrichtung 10' die Gebäudetür 4, 4', 4", 5, 5', 5" desjenigen Türsensors 40, 40', 40", 50, 50', 50", der das Starttürsignal S1 an die Steuerungseinrichtung 10' übermittelt hat, als Startgebäudetür. Die Steuerungseinrichtung 10' definiert das Stockwerk 1, 1', 1" dieser Gebäudetür 4, 4', 4", 5, 5', 5" als Startstockwerk. Die Steuerungseinrichtung 10' definiert eine Aufzugstür 3, 3', 3" einer Aufzugskabine 8 auf diesem Startstockwerk als Startaufzugstür. Die Steuerungseinrichtung 10' ermittelt mindestens eine Beleuchtungseinrichtung 74, 74', 74", 75, 75', 75" auf dem Weg von der Startgebäudetür zur Startaufzugstür.

Im Verfahrensschritt B2 generiert die Steuerungseinrichtung 10' für ein übermitteltes Starttürsignal S1 mindestens ein Einschaltsignal S2 und übermittelt es an die ermittelte Beleuchtungseinrichtung 74, 74', 74", 75, 75', 75". Im Verfahrensschritt B3 generiert die Steuerungseinrichtung 10' für ein übermitteltes Starttürsignal S1 mindestens ein Startrufsignal S3 und übermittelt es an die Aufzugssteuerung 10. Im Verfahrensschritt B4 generiert die Steuerungseinrichtung 10' für ein übermitteltes Startaufzugstürsignal S7 mindestens ein Ausschaltsignal S8 und übermittelt es an die ermittelte Beleuchtungseinrichtung 74, 74', 74", 75, 75', 75". Im Verfahrensschritt B5 generiert die Steuerungseinrichtung 10' für ein übermitteltes Starttürsignal S1 mindestens ein Zielrufsignal S9. Das Zielrufsignal S9 definiert ein Stockwerk 1, 1', 1" als Zielstockwerk. Das Zielrufsignal S9 definiert mindestens eine Aufzugstür 3, 3', 3" der Aufzugskabine 8 als Zielaufzugstür. Im Verfahrensschritt B6 generiert die Steuerungseinrichtung 10' mindestens ein Zielsignal. Das Zielsignal definiert eine Gebäudetür 4, 4', 4", 5, 5', 5" des Zielstockwerks als Zielgebäudetür. Die Steuerungseinrichtung 10' ermittelt mindestens eine Beleuchtungseinrichtung 74, 74', 74", 75, 75', 75" auf dem Weg von der Zielaufzugstür zur Zielgebäudetür. Im Verfahrensschritt B7 generiert die Steuerungseinrichtung 10' für ein übermitteltes Aufzugskabinesignal S10 mindestens ein Einschaltsignal S12 und übermittelt es an die ermittelte Beleuchtungseinrichtung 74, 74', 74", 75, 75', 75". Im Verfahrensschritt B8 generiert die Steuerungseinrichtung 10' für ein übermitteltes Zieltürsignal S13 mindestens ein Ausschaltsignal S14 und übermittelt es an die ermittelte Beleuchtungseinrichtung 74, 74', 74", 75, 75', 75".

In den Verfahrensschritten C1, C2 und C4 wird mindestens eine deaktivierte Beleuchtungseinrichtung 74, 74', 74", 75, 75', 75", 78 durch mindestens ein übermitteltes Einschaltsignal S2, S5 und S12 aktiviert. Die Berücksichtigung der beleuchtungsspezifischen Aktivierungszeit der Beleuchtungsvorrichtung 74, 74', 74", 75, 75', 75" kann durch die Steuerungseinrichtung 10' bzw. durch die Aufzugssteuerung 10 bzw. durch die funknetzbetätigten Schalter erfolgen. In den Verfahrensschritten C3, C5 und C6 wird mindestens eine aktivierte Beleuchtungseinrichtung 74, 74', 74", 75, 75', 75", 78 durch mindestens ein übermitteltes Ausschaltsignal S8, S14 und S17 deaktiviert.

Im Verfahrensschritt D1 steuert die Aufzugssteuerung 10 für ein übermitteltes Startrufsignal S3 den Aufzugsantrieb 11 an. Der von der Aufzugssteuerung 10 angesteuerte Aufzugsantrieb 11 verfährt die Aufzugskabine 8 auf das Startstockwerk. Im Verfahrensschritt D2 generiert die Aufzugssteuerung 10 für ein übermitteltes Aufzugskabinesignal S4 mindestens ein Einschaltsignal S5 und übermittelt es an mindestens eine deaktivierte Beleuchtungseinrichtung 78. Im Verfahrensschritt D3 steuert die Aufzugssteuerung 10 für ein übermitteltes Aufzugskabinesignal S4 den Türantrieb 31 an. Der von der Aufzugssteuerung 10 angesteuerte Türantrieb 31 öffnet die geschlossene Startaufzugstür. Das Öffnen der geschlossenen Startaufzugstür erfolgt unter Berücksichtigung einer frei definierbaren Wegzeit des Passagiers von der Startgebäudetür zur Startaufzugstür. Im Verfahrensschritt D4 steuert die Aufzugssteuerung 10 für ein übermitteltes Aufzugskabinebenutzungssignal S6 den Türantrieb 31 an. Der von der Aufzugssteuerung 10 angesteuerte Türantrieb 31 schliesst die geöffnete Startaufzugstür. Im Verfahrensschritt D5 wird ein Zielrufsignal S9 an die Aufzugssteuerung 10 übermittelt. Für ein übermitteltes Zielrufsignal S9 steuert die Aufzugssteuerung 10 den Aufzugsantrieb 11 an. Der von der Aufzugssteuerung 10 angesteuerte Aufzugsantrieb 11 verfährt die Aufzugskabine 8 auf das Zielstockwerk. Im Verfahrensschritt D6 steuert die Aufzugssteuerung 10 für ein übermitteltes Aufzugskabinesignal S10 den Türantrieb 31 an. Der von der Aufzugssteuerung 10 angesteuerte Türantrieb 31 öffnet die geschlossene Zielaufzugstür. Im Verfahrensschritt D7 wird die Aufzugssteuerung 10 für ein übermitteltes Aufzugskabinebenutzungssignal S15 aktiviert, den Türantrieb 31 anzusteuern. Der von der Aufzugssteuerung 10 angesteuerte Türantrieb 31 schliesst die geöffnete Zielaufzugstür. Im Verfahrensschritt D8 generiert die Aufzugssteuerung 10 für ein übermitteltes Aufzugskabinebenutzungssignal S16 mindestens ein Ausschaltsignal S17 und übermittelt es an mindestens eine aktivierte Beleuchtungseinrichtung 78.

In den Verfahrensschritten E1 und E2 generiert ein Aufzugssensor 30, 30', 30" mindestens ein Aufzugskabinesignal S4, S10 und übermittelt es an die Aufzugssteuerung 10. In den Verfahrensschritten F1, F2 und F3 generiert ein Aufzugskabinebenutzungssensor 80 mindestens ein Aufzugskabinebenutzungssignal S6, S15, S16 und übermittelt es an die Aufzugssteuerung 10.

Im Verfahrensschritt G1 generiert ein Aufzugskabinentürsensor 32 mindestens ein Startaufzugstürsignal S7 und übermittelt das Startaufzugstürsignal S7 an die Aufzugssteuerung 10. Aufzugssteuerung 10 übermittelt das übermittelte Startaufzugstürsignal S7 an die Steuerungseinrichtung 10'.

## Patentansprüche

1. Verfahren zur Beförderung von Passagieren in einem Gebäude mit mehreren Stockwerken (1, 1', 1"), mindestens einer Aufzugstür (3, 3', 3"), mindestens einer Gebäudetür (4, 4', 4", 5, 5', 5") und mindestens einer Aufzugssteuerung (10), die mindestens einen Aufzugsantrieb (11) zum Verfahren von mindestens einer Aufzugskabine (8) ansteuert, wobei durch Öffnen und/oder Schliessen einer Gebäudetür (4, 4', 4", 5, 5', 5") mindestens ein Starttürsignal (S1) generiert wird,
**dadurch gekennzeichnet,**
**dass** durch das Starttürsignal (S1) die Gebäudetür (4, 4', 4", 5, 5', 5") als Startgebäudetür und das Stockwerk (1, 1', 1") der Gebäudetür (4, 4', 4", 5, 5', 5") als Startstockwerk definiert wird; und
**dass** mindestens eine Aufzugstür (3, 3', 3") der Aufzugskabine (8) auf dem Startstockwerk als Startaufzugstür definiert wird;
**dass** mindestens eine Beleuchtungseinrichtung (74, 74', 74", 75, 75', 75") auf dem Weg von der Startgebäudetür zur Startaufzugstür ermittelt wird,
**dass** für das Starttürsignal (S1) mindestens ein Einschaltsignal (S2) generiert wird,
**dass** das Einschaltsignal (S2) an mindestens eine deaktivierte Beleuchtungseinrichtung (74, 74', 74", 75, 75', 75") auf dem Startstockwerk übermittelt wird und
**dass** mindestens eine deaktivierte Beleuchtungseinrichtung (74, 74', 74", 75, 75', 75") auf dem Weg von der Startgebäudetür zur Startaufzugstür durch mindestens ein übermitteltes Einschaltsignal (S2) aktiviert wird.

2. Verfahren gemäss Anspruch 1, **dadurch gekennzeichnet, dass** eine in kürzester Wegentfernung zur Startgebäudetür angeordnete deaktivierte Beleuchtungseinrichtung (74, 74', 74", 75, 75', 75") durch ein übermitteltes Einschaltsignal (S2) zuerst aktiviert wird; und dass eine in weitester Wegentfernung zur Startgebäudetür angeordnete deaktivierte Beleuchtungseinrichtung (74, 74', 74", 75, 75', 75") durch ein übermitteltes Einschaltsignal (S2) zuletzt aktiviert wird.

3. Verfahren gemäss einem der Ansprüche 1 oder 2, **dadurch gekennzeichnet, dass** eine deaktivierte Beleuchtungseinrichtung (74, 74', 74", 75, 75', 75") unter Berücksichtigung einer beleuchtungsspezifischen Aktivierungszeit aktiviert wird.

4. Verfahren gemäss einem der Ansprüche 1, 2 oder 3, **dadurch gekennzeichnet,**
**dass** für das Starttürsignal (S1) mindestens ein Startrufsignal (S3) generiert wird;
**dass** das Startrufsignal (S3) an die Aufzugssteuerung (10) übermittelt wird;
**dass** die Aufzugskabine (8) durch das übermittelte Startrufsignal (S3) auf das Startstockwerk verfahren wird;
**dass**, sobald die Aufzugskabine (8) das Startstockwerk erreicht hat, die geschlossene Startaufzugstür insbesondere unter Berücksichtigung einer frei definierbaren Wegzeit des Passagiers von der Startgebäudetür zur Startaufzugstür geöffnet wird;
**dass** für das Starttürsignal (S1) mindestens ein Einschaltsignal (S5) generiert wird; dass das Starttürsignal (S 1) an mindestens eine deaktivierte Beleuchtungseinrichtung (78) der Aufzugskabine (8) übermittelt wird; und dass spätestens sobald die Aufzugskabine (8) das Startstockwerk erreicht hat, die deaktivierte Beleuchtungseinrichtung (78) der Aufzugskabine (8) durch das übermittelte Einschaltsignal (S5) aktiviert wird.

5. Verfahren gemäss einem der vorangehenden Ansprüche, **dadurch gekennzeichnet, dass** durch Öffnen und/oder Schliessen der Startaufzugstür mindestens ein Startaufzugstürsignal (S7) generiert wird; dass für ein Startaufzugstürsignal (S7) mindestens ein Ausschaltsignal (S8) generiert wird; dass das Ausschaltsignal (S8) an mindestens eine aktivierte Beleuchtungseinrichtung (74, 74', 74", 75, 75', 75") auf dem Startstockwerk übermittelt wird; und dass die aktivierte Beleuchtungseinrichtung (74, 74', 74", 75, 75', 75") auf dem Startstockwerk durch das übermittelte Ausschaltsignal (S8) deaktiviert wird.

6. Verfahren gemäss Anspruch 5, **dadurch gekennzeichnet, dass** eine in kürzester Wegentfernung zur Startgebäudetür angeordnete aktivierte Beleuchtungseinrichtung (74, 74', 74", 75, 75', 75") durch ein übermitteltes Ausschaltsignal (S8) zuerst deaktiviert wird; und dass eine in weitester Wegentfernung zur Startgebäudetür angeordnete aktivierte Beleuchtungseinrichtung (74, 74', 74", 75, 75', 75") durch ein übermitteltes Ausschaltsignal (S8) zuletzt deaktiviert wird.

7. Verfahren gemäss einem der Ansprüche 1 bis 6, **dadurch gekennzeichnet, dass** für ein Starttürsignal (S1) mindestens ein Zielrufsignal (S9) generiert wird; dass durch das Zielrufsignal (S9) ein Stockwerk (1, 1', 1") als Zielstockwerk definiert wird;
dass mindestens eine Aufzugstür (3, 3', 3") der Aufzugskabine (8) auf dem Zielstockwerk als Zielaufzugstür definiert wird;
dass durch mindestens ein Zielsignal eine Gebäudetür (4, 4', 4", 5, 5', 5") auf dem Zielstockwerk als Zielgebäudetür definiert wird; und dass mindestens eine Beleuchtungseinrichtung (74, 74', 74", 75, 75', 75") auf dem Weg von der Zielaufzugstür zur Zielgebäudetür ermittelt wird;
dass das Zielrufsignal (S9) an die Aufzugssteuerung (10) übermittelt wird;
dass die Aufzugskabine (8) durch das übermittelte Zielrufsignal (S9) auf das Zielstockwerk verfahren wird; und
dass mindestens eine geschlossene Zielaufzugstür geöffnet wird und
ein Einschaltsignal (S 12) an die mindestens eine deaktivierte Beleuchtungseinrichtung (74, 74', 74", 75, 75', 75") auf dem Zielstockwerk übermittelt wird.

8. Verfahren gemäss Anspruch 7, **dadurch gekennzeichnet, dass** durch Öffnen und/oder Schliessen der Zielgebäudetür mindestens ein Zieltürsignal (S13) generiert wird; dass für ein Zieltürsignal (S13) mindestens ein Ausschaltsignal (S14) an mindestens eine aktivierte Beleuchtungseinrichtung (74, 74', 74", 75, 75', 75") auf dem Zielstockwerk übermittelt wird; und dass die oder jede aktivierte Beleuchtungseinrichtung (74, 74', 74", 75, 75', 75") auf dem Zielstockwerk durch das übermittelte Ausschaltsignal (S 14) deaktiviert wird.

9. Verfahren gemäss einem der Ansprüche 7 oder 8, **dadurch gekennzeichnet, dass** sobald mindestens ein Passagier die Aufzugskabine (8) verlassen hat, die geöffnete Zielaufzugstür geschlossen wird; dass sobald sich kein Passagier mehr in der Aufzugskabine (8) befindet, mindestens ein Ausschaltsignal (S 17) an mindestens eine aktivierte Beleuchtungseinrichtung (78) der Aufzugskabine (8) übermittelt wird; und dass die aktivierte Beleuchtungseinrichtung (78) der Aufzugskabine (8) durch das übermittelte Ausschaltsignal (S17) deaktiviert wird.

10. Aufzugsanlage zur Durchführung des Verfahrens gemäss einem der Ansprüche 1 bis 9; **dadurch gekennzeichnet,**
**dass** die Startgebäudetür mindestens einen Türsensor (40, 40', 40", 50, 50', 50") aufweist; dass dieser Türsensor (40, 40', 40", 50, 50', 50") das Öffnen und/oder Schliessen der Startgebäudetür erfasst;
**dass** der Türsensor (40, 40', 40", 50, 50', 50") für ein erfasstes Öffnen und/oder Schliessen der Startgebäudetür mindestens ein Starttürsignal (S1) generiert;
**dass** der Türsensor (40, 40', 40", 50, 50', 50") das Starttürsignal (S1) an mindestens eine Steuerungseinrichtung (10') übermittelt;
**dass** die Steuerungseinrichtung (10') für ein Starttürsignal (S1) die Gebäudetür (4, 4', 4", 5, 5', 5") als Startgebäudetür sowie das Stockwerk (1, 1', 1") der Gebäudetür (4, 4', 4", 5, 5', 5") als Startstockwerk definiert;
**dass** die Steuerungseinrichtung (10') mindestens eine Aufzugstür (3, 3', 3") der Aufzugskabine (8) auf dem Startstockwerk als Startaufzugstür definiert;
**dass** die Steuerungseinrichtung (10') mindestens eine Beleuchtungseinrichtung (74, 74', 74", 75, 75', 75") auf dem Weg von der Startgebäudetür zur Startaufzugstür ermittelt;
**dass** die Steuerungseinrichtung (10') für ein Starttürsignal (S1) mindestens ein Einschaltsignal (S2) generiert;
**dass** die Steuerungseinrichtung (10') das Einschaltsignal (S2) an mindestens eine deaktivierte Beleuchtungseinrichtung (74, 74', 74", 75, 75', 75") auf dem Startstockwerk übermittelt; und
**dass** das übermittelte Einschaltsignal (S2) diese deaktivierte Beleuchtungseinrichtung (74, 74', 74", 75, 75', 75") aktiviert.

11. Aufzugsanlage gemäss Anspruch 10, **dadurch gekennzeichnet, dass** die Steuerungseinrichtung (10') für ein Starttürsignal (S1) mindestens ein Startrufsignal (S3) generiert;
dass die Steuerungseinrichtung (10') das Startrufsignal (S3) an die Aufzugssteuerung (10) übermittelt;
dass das übermittelte Startrufsignal (S3) die Aufzugssteuerung (10) aktiviert, einen Aufzugsantrieb (11) anzusteuern;
dass der von der Aufzugssteuerung (10) angesteuerte Aufzugsantrieb (11) eine Aufzugskabine (8) auf das Startstockwerk verfährt;
dass mindestens ein Aufzugssensor (30, 30', 30") das Einfahren der Aufzugskabine (8) auf dem Startstockwerk erfasst;
dass der Aufzugssensor (30, 30', 30") für ein erfasstes Einfahren der Aufzugskabine (8) auf dem Startstockwerk mindestens ein Aufzugskabinesignal (S4) an die Aufzugssteuerung (10) übermittelt;
dass das übermittelte Aufzugskabinesignal (S4) die Aufzugssteuerung (10) aktiviert, einen Türantrieb (31) anzusteuern;
dass das übermittelte Aufzugskabinesignal (S4) die Aufzugssteuerung (10) aktiviert, mindestens ein Einschaltsignal (S5) zu generieren;
dass die Aufzugssteuerung (10) das Einschaltsignal (S5) an mindestens eine deaktivierte Beleuchtungseinrichtung (78) der Aufzugskabine (8) übermittelt; und
dass das übermittelte Einschaltsignal (S5) diese deaktivierte Beleuchtungseinrichtung (78) der Aufzugskabine (8) aktiviert.

12. Aufzugsanlage gemäss Anspruch 11, **dadurch gekennzeichnet,**
**dass** mindestens ein Aufzugskabinentürsensor (32) das Öffnen und/oder Schliessen der Startaufzugstür erfasst;
**dass** der Aufzugskabinentürsensor (32) für ein erfasstes Öffnen und/oder Schliessen der Startaufzugstür mindestens ein Startaufzugstürsignal (S7) an die Aufzugssteuerung (10) übermittelt;
**dass** die Aufzugssteuerung (10) das übermittelte Startaufzugstürsignal (S7) an die Steuerungseinrichtung (10') übermittelt;
**dass** das übermittelte Startaufzugstürsignal (S7) die Steuerungseinrichtung (10') aktiviert, mindestens ein Ausschaltsignal (S8) zu generieren;
**dass** die Steuerungseinrichtung (10') das Ausschaltsignal (S8) an die aktivierte Beleuchtungseinrichtung (74, 74', 74", 75, 75', 75") auf dem Startstockwerk übermittelt; und
**dass** das übermittelte Ausschaltsignal (S8) diese aktivierte Beleuchtungseinrichtung (74, 74', 74", 75, 75', 75") deaktiviert.

13. Aufzugsanlage gemäss einem der Ansprüche 10, 11 oder 12, **dadurch gekennzeichnet,**
**dass** die Steuerungseinrichtung (10') für ein übermitteltes Starttürsignal (S1) mindestens ein Zielrufsignal (S9) generiert oder dass ein Passagier mindestens einen Zielruf tätigt, der an die Steuerungseinrichtung (10') übermittelt wird und zu dem die Steuerungseinrichtung (10') mindestens ein Zielrufsignal (S9) generiert;
**dass** das Zielrufsignal (S9) ein Stockwerk (1, 1', 1") als Zielstockwerk definiert; und dass die Steuerungseinrichtung (10') mindestens eine Aufzugstür (3, 3', 3") der Aufzugskabine (8) auf dem Zielstockwerk als Zielaufzugstür defniert; und
**dass** die Steuerungseinrichtung (10') mindestens ein Zielsignal generiert, welches eine Gebäudetür (4, 4', 4", 5, 5', 5") des Zielsstockwerks als Zielgebäudetür definiert;
**dass** die Steuerungseinrichtung (10') mindestens eine Beleuchtungseinrichtung (74, 74', 74", 75, 75', 75") auf dem Weg von der Zielaufzugstür zur Zielgebäudetür ermittelt und aktiviert.

14. Aufzugsanlage gemäss Anspruch 13, **dadurch gekennzeichnet,**
**dass** die Steuerungseinrichtung (10') das Zielrufsignal (S9) an die Aufzugssteuerung (10) übermittelt;
**dass** das übermittelte Zielrufsignal (S9) die Aufzugssteuerung (10) aktiviert, den Aufzugsantrieb (11) anzusteuern;
**dass** der von der Aufzugssteuerung (10) angesteuerte Aufzugsantrieb (11) die Aufzugskabine (8) auf das Zielstockwerk verfährt;
**dass** mindestens ein Aufzugssensor (30, 30', 30") das Einfahren der Aufzugskabine (8) auf dem Zielstockwerk erfasst;
**dass** der Aufzugssensor (30, 30', 30") für ein erfasstes Einfahren der Aufzugskabine (8) auf dem Zielstockwerk mindestens ein Aufzugskabinesignal (S10) an die Aufzugssteuerung (10) übermittelt;
**dass** die Aufzugssteuerung (10) das übermittelte Aufzugskabinesignal (S10) an die Steuerungseinrichtung (10') übermittelt;
**dass** die Steuerungseinrichtung (10') für das übermittelte Aufzugskabinesignal (S10) mindestens ein Einschaltsignal (S12) generiert;
**dass** die Steuerungseinrichtung (10') das Einschaltsignal (S12) an mindestens eine deaktivierte Beleuchtungseinrichtung (74, 74', 74", 75, 75', 75") auf dem Zielstockwerk übermittelt; und
**dass** das übermittelte Einschaltsignal (S12) diese deaktivierte Beleuchtungseinrichtung (74, 74', 74", 75, 75', 75") aktiviert.

15. Aufzugsanlage gemäss einem der Ansprüche 13 oder 14, **dadurch gekennzeichnet, dass** die Zielgebäudetür mindestens einen Türsensor (40, 40', 40", 50, 50', 50") aufweist; dass dieser Türsensor (40, 40', 40", 50, 50', 50") das Öffnen und/oder Schliessen der Zielgebäudetür erfasst; und dass dieser Türsensor (40, 40', 40", 50, 50', 50") für ein erfasstes Öffnen und/oder Schliessen der Zielgebäudetür mindestens ein Zieltürsignal (S13) an die Steuerungseinrichtung (10') übermittelt.

16. Aufzugsanlage gemäss einem der Ansprüche 10 bis 15, **dadurch gekennzeichnet, dass** die Steuerungseinrichtung (10') für das übermittelte Zieltürsignal (S 13) mindestens ein Ausschaltsignal (S 14) generiert; dass die Steuerungseinrichtung (10') das Ausschaltsignal (S 14) an mindestens eine aktivierte Beleuchtungseinrichtung (74, 74', 74", 75, 75', 75") auf dem Zielstockwerk übermittelt; und dass das übermittelte Ausschaltsignal (S14) diese aktivierte Beleuchtungseinrichtung (74, 74', 74", 75, 75', 75") deaktiviert.

17. Aufzugsanlage gemäss einem der Ansprüche 10 bis 16, **dadurch gekennzeichnet, dass** ein Aufzugskabinesensor (80) eine Abwesenheit von Passagieren in der Aufzugskabine (8) erfasst, dass der Aufzugskabinesensor (80) für eine erfasste Abwesenheit von Passagieren in der Aufzugskabine (8) mindestens ein Aufzugskabinebenutzungssignal (S16) an die Aufzugssteuerung (10) übermittelt; dass das übermittelte Aufzugskabinebenutzungssignal (S16) die Aufzugssteuerung (10) aktiviert, mindestens ein Ausschaltsignal (S17) zu generieren; dass die Aufzugssteuerung (10) das Ausschaltsignal (S 17) an mindestens eine aktivierte Beleuchtungseinrichtung (78) der Aufzugskabine (8) übermittelt; und dass das übermittelte Ausschaltsignal (S17) diese Beleuchtungseinrichtung (78) der Aufzugskabine (8) deaktiviert.

18. Computerprogrammprodukt, umfassend mindestens ein Computerprogramm-Mittel, das geeignet ist, das Verfahren zur Beförderung von Passagieren gemäss einem der Ansprüche 1 bis 9 dadurch zu realisieren, dass mindestens ein Verfahrensschritt ausgeführt wird, wenn das Computerprogramm-Mittel in mindestens einen Prozessor einer Steuerungseinrichtung (10') einer Aufzugsanlage gemäss einem der Ansprüche 10 bis 16 geladen wird.

19. Verfahren zur Nachrüstung einer bestehenden Aufzugsanlage zu einer Aufzugsanlage gemäss einem der Ansprüche 10 bis 16, **dadurch gekennzeichnet, dass** mindestens eine Gebäudetür (4, 4', 4", 5, 5', 5") mit mindestens einem Türsensor (40, 40', 40", 50, 50', 50") versehen wird; dass mindestens eine Steuerungseinrichtung (10') installiert wird; und dass der Türsensor (40, 40', 40", 50, 50', 50"), die Steuerungseinrichtung (10') und die Aufzugssteuerung (10) über mindestens in einem Netzwerk miteinander verbunden werden.

## Claims

1. Method of conveying passengers in a building with several storeys (1, 1', 1"), with at least one lift door (3, 3', 3"), with at least one building door (4, 4', 4", 5, 5', 5") and with at least one lift control (10), which controls at least one lift drive (11) for movement of at least one lift cage (8), wherein at least one start door signal (S1) is generated by opening and/or closing a building door (4, 4', 4", 5, 5', 5"),
**characterised in that**
the building door (4, 4', 4", 5, 5', 5") is defined as start building door by the start door signal (S1) and the storey (1, 1', 1") of the building door (4, 4', 4", 5, 5', 5") is defined as start storey by the start door signal (S1),
at least one lift door (3, 3', 3") of the lift cage (8) on the start storey is defined as start lift door,
at least one lighting device (74, 74', 74", 75, 75', 75") on the route from the start building door to the start lift door is determined,
for the start door signal (S1) at least one switch-on signal (S2) is generated,
the switch-on signal (S2) is transmitted to at least one deactivated lighting device (74, 74', 74", 75, 75', 75") on the start storey and
at least one deactivated lighting device (74, 74', 74", 75, 75', 75") on the route from the start building door to the start lift door is activated by at least one transmitted switch-on signal (S2).

2. Method according to claim 1, **characterised in that** a deactivated lighting device (74, 74', 74", 75, 75', 75") arranged at the shortest route distance from the start building door is activated first by a transmitted switch-on signal (S2) and that a deactivated lighting device (74, 74', 74", 75, 75', 75") arranged at the furthest route distance from the start building door is activated last by a transmitted switch-on signal (S2).

3. Method according to one of claims 1 and 2, **characterised in that** a deactivated lighting device (74, 74', 74", 75, 75', 75") is activated with consideration of a lightingspecific activation time.

4. Method according to any one of claims 1, 2 and 3, **characterised in that** for a start door signal (S1) at least one start call signal (S3) is generated,
the start call signal (S3) is transmitted to the lift control (10),
the lift cage (8) is moved by the transmitted start call signal (S3) to the start storey,
as soon as the lift cage (8) has reached the start storey the closed start lift door is opened, particularly with consideration of a freely definable journey time of a passenger from the start building door to the start lift door,
for a start door signal (S1) at least one switch-on signal (S5) is generated;
the start door signal (S1) is transmitted to at least one deactivated lighting device (78) of the lift cage (8) and
as soon as, at the latest, the lift cage (8) has reached the start storey the deactivated lighting device (78) of the lift cage (8) is activated by the transmitted switch-on signal (S5).

5. Method according to any one of the preceding claims, **characterised in that** at least one start lift door signal (S7) is generated by opening and/or closing the start lift door; that for a start lift door signal (S7) at least one switch-off signal (S8) is generated, that the switch-off signal (S8) is transmitted to at least one activated lighting device (74, 74', 74", 75, 75', 75") on the start storey and that the activated lighting device (74, 74', 74", 75, 75', 75") on the start storey is deactivated by the transmitted switch-off signal (S8).

6. Method according to claim 5, **characterised in that** an activated lighting device (74, 74', 74", 75, 75', 75") arranged at shortest route distance from the start building door is deactivated first by a transmitted switch-off signal (S8) and that an activated lighting device (74, 74', 74", 75, 75', 75") arranged at furthest route distance from the start building door is deactivated last by a transmitted switch-off signal (S8).

7. Method according to any one of claims 1 to 6, **characterised in that** for a start door signal (S1) at least one destination call signal (S9) is generated,
a storey (1, 1', 1") is defined as destination storey by the destination call signal (S9),
at least one lift door (3, 3', 3") of the lift cage (8) on the destination storey is defined as destination storey door,
a building door (4, 4', 4", 5, 5', 5") on the destination storey is defined as destination building door by at least one destination signal,
at least one lighting device (74, 74', 74", 75, 75', 75") on the route from the destination lift door to the destination building door is determined,
the destination call signal (S9) is transmitted to the lift control (10),
the lift cage (8) is moved by the transmitted destination call signal (S9) to the destination storey,
at least one closed destination lift door is opened and
a switch-on signal (S12) is transmitted to the at least one deactivated lighting device (74, 74', 74", 75, 75', 75") on the destination storey.

8. Method according to claim 7, **characterised in that** at least one destination door signal (S13) is generated by opening and/or closing the destination building door, that for a destination door signal (S13) at least one switch-off signal (S14) is transmitted to at least one activated lighting device (74, 74', 74", 75, 75', 75") on the destination storey and that the or each activated lighting device (74, 74', 74", 75, 75', 75") on the destination storey is deactivated by the transmitted switch-off signal (S14).

9. Method according to one of claims 7 and 8, **characterised in that** as soon as at least one passenger has left the lift cage (8) the opened destination lift door is closed, that as soon as there is no longer a passenger in the lift cage (8) at least one switch-off signal (S17) is transmitted to at least one activated lighting device (78) of the lift cage (8) and that the activated lighting device (78) of the lift cage (8) is deactivated by the communicated switch-off signal (S17).

10. Lift installation for carrying out the method according to any one of claims 1 to 9, **characterised in that**
the start building door comprises at least one door sensor (40, 40', 40", 50, 50', 50"),
this door sensor (40, 40', 40", 50, 50', 50") detects the opening and/or closing of the start building door,
the door sensor (40, 40', 40", 50, 50', 50") generates, for a detected opening and/or closing of the start building door, at least one start door signal (S1),
the door sensor (40, 40', 40", 50, 50', 50") transmits the start door signal (S1) to at least one control device (10'),
the control device (10') defines, for a start door signal (S1), the building door (4, 4', 4", 5, 5', 5") as start building door as well as the storey (1, 1', 1") of the building door (4, 4', 4", 5, 5', 5") as start storey,
the control device (10') defines at least one lift door (3, 3', 3") of the lift cage (8) on the start storey as start lift door,
the control device (10') determines at least one lighting device (74, 74', 74", 75, 75', 75") on the route from the start building door to the start lift door,
the control device (10') generates, for a start door signal (S1), at least one switch-on signal (S2),
the control device (10') transmits the switch-on signal (S2) to at least one deactivated lighting device (74, 74', 74", 75, 75', 75") on the start storey and
the transmitted switch-on signal (S2) activates this deactivated lighting device (74, 74', 74", 75, 75', 75").

11. Lift installation according to claim 10, **characterised in that**
the control device (10') generates, for a start door signal (S1), at least one start call signal (S3),
the control device (10') transmits the start call signal (S3) to the lift control (10),
the transmitted start call signal (S3) activates the lift control (10) to control a lift drive (11), the lift drive (11) controlled by the lift control (10) moves a lift cage (8) to the start storey, at least one lift sensor (30, 30', 30") detects the movement of the lift cage (6) into the start storey,
the lift sensor (30, 30', 30") transmits, for a detected movement of the lift cage (8) into the start storey, at least one lift cage signal (S4) to the lift control (10),
the transmitted lift cage signal (S4) activates the lift control (10) to control a door drive (31),
the transmitted lift cage signal (S4) activates the lift control (10) to generate at least one switch-on signal (S5),
the lift control (10) transmits the switch-on signal (S5) to at least one deactivated lighting device (78) of the lift cage (8) and
the transmitted switch-on signal (S5) activates this deactivated lighting device (78) of the lift cage (8).

12. Lift installation according to claim 11, **characterised in that**
at least one lift cage sensor (32) detects opening and/or closing of the start lift door,
the lift cage sensor (32) transmits, for a detected opening and/or closing of the start lift door, at least one start lift door signal (S7) to the lift control (10),
the lift control (10) transmits the transmitted start lift door signal (S7) to the control device (10'),
the transmitted start lift door signal (S7) activates the control device (10') to generate at least one switch-off signal (S8),
the control device (10') transmits the switch-off signal (S8) to the activated lighting device (74, 74', 74", 75, 75', 75") on the start storey and
the transmitted switch-off signal (S8) deactivates this activated lighting device (74, 74', 74", 75, 75', 75").

13. Lift installation according to any one of claims 10, 11 and 12, **characterised in that**
the control device (10') generates, for a transmitted start door signal (S1), at least one destination call signal (S9) or a passenger actuates at least one destination call, which is transmitted to the control device (10') and with respect to which the control device (10') generates at least one destination call signal (S9),
the destination call signal (S9) defines a storey (1, 1', 1") as destination storey and the control device (10') defines at least one lift door (3, 3', 3") of the lift cage (8) on the destination storey as destination lift door,
the control device (10') generates at least one destination signal, which defines a building door (4, 4', 4", 5, 5', 5") of the destination storey as destination building door and
the control device (10') determines and activates at least one lighting device (74, 74', 74", 75, 75', 75") on the route from the destination lift door to the destination building door.

14. Lift installation according to claim 13, **characterised in that**
the control device (10') transmits the destination call signal (S9) to the lift control (10),
the transmitted destination call signal (S9) activates the lift control (10) to control the lift drive (11),
the lift drive (11) controlled by the lift control (10) moves the lift cage (8) to the destination storey,
at least one lift sensor (30, 30', 30") detects the movement of the lift cage (8) into the destination storey,
the lift sensor (30, 30', 30") transmits, for a detected movement of the lift cage (8) into the destination storey, at least one lift cage signal (S10) to the lift control (10),
the lift control (10) transmits the transmitted lift cage signal (S10) to the control device (10'),
the control device (10') generates, for the transmitted lift cage signal (S10), at least one switch-on signal (S12),
the control device (10') transmits the switch-on signal (S12) to at least one deactivated lighting device (74, 74', 74", 75, 75', 75") on the destination storey and
the transmitted switch-on signal (S12) activates this deactivated lighting device (74, 74', 74", 75, 75', (75").

15. Lift installation according to one of claims 13 and 14, **characterised in that** the destination building door comprises at least one door sensor (40, 40', 40", 50, 50', 50"), that this door sensor (40, 40', 40", 50, 50', 50") detects opening and/or closing of the destination building door and that this door sensor (40, 40', 40", 50, 50', 50") transmits, for a detected opening and/or closing of the destination building door, at least one destination door signal (S13) to the control device (10').

16. Lift installation according to any one of claims 10 to 15, **characterised in that** the control device (10') generates, for the transmitted destination call signal (S13), at least one switch-off signal (S14), that the control device (10') transmits the switch-off signal (S14) to at least one activated lighting device (74, 74', 74", 75, 75', 75") on the destination storey and that the transmitted switch-off signal (S14) deactivates this activated lighting device (74, 74', 74", 75, 75', 75").

17. Lift installation according to any one of claims 10 to 16, **characterised in that** the lift cage sensor (80) detects an absence of passengers in the lift cage (8), that the lift cage sensor (80) transmits, for a detected absence of passengers in the lift cage (8), at least one lift cage use signal (S16) to the lift control (10), that the transmitted lift cage use signal (S16) activates the lift control (10) to generate at least one switch-off signal (S17), that the lift control (10) transmits the switch-off signal (S17) to at least one activated lighting device (78) of the lift cage (8) and that the transmitted switch-off signal (S17) deactivates this lighting device (78) of the lift cage (8).

18. Computer program product comprising at least one computer program means suitable for realising the method of conveying passengers according to any one of claims 1 to 9 in that at least one method step is executed when the computer program means is loaded into at least one processor of a control device (10') of a lift installation according to any one of claims 1 to 16.

19. Method of retrofitting an existing lift installation to form a lift installation according to any one of claims 10 to 16, **characterised in that** at least one building door (4, 4', 4", 5, 5', 5") is provided with at least one door sensor (40, 40', 40", 50, 50', 50"), that at least one control device (10') is installed and that the door sensor (40, 40', 40", 50, 50', 50"), the control device (10') and the lift control (10) are connected together by way of at least one network.

## Revendications

1. Procédé de transport de passagers dans un bâtiment avec plusieurs étages (1, 1', 1"), au moins une porte d'ascenseur (3, 3', 3"), au moins une porte de bâtiment (4, 4', 4", 5, 5', 5") et au moins une commande d'ascenseur (10) qui commande au moins un entraînement d'ascenseur (11) pour déplacer au moins une cabine d'ascenseur (8), étant précisé que grâce à l'ouverture et/ou la fermeture d'une porte de bâtiment (4, 4', 4", 5, 5', 5"), au moins un signal de porte de départ (S1) est généré,
**caractérisé**
**en ce que** grâce au signal de porte de départ (S1), la porte de bâtiment (4, 4', 4", 5, 5', 5") est définie comme porte de bâtiment de départ, et l'étage (1, 1', 1") de la porte de bâtiment (4, 4', 4", 5, 5', 5") comme étage de départ ; et
**en ce qu'**au moins une porte d'ascenseur (3, 3', 3") de la cabine d'ascenseur (8) à l'étage de départ est définie comme porte d'ascenseur de départ ;
**en ce qu'**au moins un dispositif d'éclairage (74, 74', 74", 75, 75', 75") est recherché sur la distance entre la porte de bâtiment de départ et la porte d'ascenseur de départ,
**en ce que** pour le signal de porte de départ (S1), au moins un signal de mise en circuit (S2) est généré,
**en ce que** le signal de mise en circuit (S2) est transmis à au moins un dispositif d'éclairage (74, 74', 74", 75, 75', 75") désactivé situé à l'étage de départ, et
**en ce qu'**au moins un dispositif d'éclairage (74, 74', 74", 75, 75', 75") désactivé situé sur la distance entre la porte de bâtiment de départ et la porte d'ascenseur de départ est activé par au moins un signal de mise en circuit (S2) transmis.

2. Procédé selon la revendication 1, **caractérisé en ce qu'**un dispositif d'éclairage (74, 74', 74", 75, 75', 75") désactivé disposé le moins loin de la porte de bâtiment de départ est activé en premier par un signal de mise en circuit (S2) transmis ; et **en ce qu'**un dispositif d'éclairage (74, 74', 74", 75, 75', 75") désactivé disposé le plus loin de la porte de bâtiment de départ est activé en dernier par un signal de mise en circuit (S2) transmis.

3. Procédé selon l'une des revendications 1 ou 2, **caractérisé en ce qu'**un dispositif d'éclairage (74, 74', 74", 75, 75', 75") désactivé est activé en tenant compte d'un temps d'activation propre à l'éclairage.

4. Procédé selon l'une des revendications 1, 2 ou 3, **caractérisé**
**en ce que** pour le signal de porte de départ (S1), au moins un signal d'appel de départ (S3) est généré ;
**en ce que** le signal d'appel de départ (S3) est transmis à la commande d'ascenseur (10) ;
**en ce que** la cabine d'ascenseur (8) est déplacée jusqu'à l'étage de départ grâce au signal d'appel de départ (S3) transmis ;
**en ce que** dès que la cabine d'ascenseur (8) a atteint l'étage de départ, la porte d'ascenseur de départ fermée s'ouvre en tenant compte en particulier d'un temps de parcours, apte à être défini librement, mis par le passager pour aller de la porte de bâtiment de départ jusqu'à la porte d'ascenseur de départ ;
**en ce que** pour le signal de porte de départ (S1), au moins un signal de mise en circuit (S5) est généré ; en ce que le signal de porte de départ (S1) est transmis à au moins un dispositif d'éclairage (78) désactivé de la cabine d'ascenseur (8) ; et en ce que, au plus tard dès que la cabine d'ascenseur (8) a atteint l'étage de départ, le dispositif d'éclairage (78) désactivé de la cabine d'ascenseur (8) est activé par le signal de mise en circuit (S5) transmis.

5. Procédé selon l'une des revendications précédentes, **caractérisé en ce que** grâce à l'ouverture et/ou la fermeture de la porte d'ascenseur de départ, au moins un signal de porte d'ascenseur de départ (S7) est généré ; **en ce que** pour un signal de porte d'ascenseur de départ (S7), au moins un signal de mise hors circuit (S8) est généré ; **en ce que** le signal de mise hors circuit (S8) est transmis à au moins un dispositif d'éclairage (74, 74', 74", 75, 75', 75") activé, à l'étage de départ ; et **en ce que** le dispositif d'éclairage (74, 74', 74", 75, 75', 75") activé, à l'étage de départ, est désactivé par le signal de mise hors circuit (S8) transmis.

6. Procédé selon la revendication 5, **caractérisé en ce qu'**un dispositif d'éclairage (74, 74', 74", 75, 75', 75") activé disposé le moins loin de la porte de bâtiment de départ est désactivé en premier par un signal de mise hors circuit (S8) transmis ; et **en ce qu'**un dispositif d'éclairage (74, 74', 74", 75, 75', 75") activé disposé le plus loin de la porte de bâtiment de départ est désactivé en dernier par un signal de mise hors circuit (S8) transmis.

7. Procédé selon l'une des revendications 1 à 6, **caractérisé en ce que** pour un signal de porte de départ (S1), au moins un signal d'appel de destination (S9) est généré ; **en ce que** grâce au signal d'appel de destination (S9), un étage (1, 1', 1") est défini comme étage de destination ;
**en ce qu'**au moins une porte d'ascenseur (3, 3', 3") de la cabine d'ascenseur (8) à l'étage de destination est définie comme porte d'ascenseur de destination ;
**en ce que** grâce à au moins un signal de destination, une porte de bâtiment (4, 4', 4", 5, 5', 5") à l'étage de destination est définie comme porte de bâtiment de destination ; et **en ce qu'**au moins un dispositif d'éclairage (74, 74', 74", 75, 75', 75") est recherché sur la distance entre la porte d'ascenseur de destination et la porte de bâtiment de destination ;
**en ce que** le signal d'appel de destination (S9) est transmis à la commande d'ascenseur (10);
**en ce que** la cabine d'ascenseur (8) est déplacée jusqu'à l'étage de destination grâce au signal d'appel de destination (S9) transmis ; et
**en ce qu'**au moins une porte d'ascenseur de destination fermée s'ouvre et
un signal de mise en circuit (S12) est transmis au(x) dispositif(s) d'éclairage (74, 74', 74", 75, 75', 75") désactivé(s), à l'étage de destination.

8. Procédé selon la revendication 7, **caractérisé en ce que** grâce à l'ouverture et/ou la fermeture de la porte de bâtiment de destination, au moins un signal de porte de destination (S13) est généré ; **en ce que** pour un signal de porte de destination (S13), au moins un signal de mise hors circuit (S14) est transmis à au moins un dispositif d'éclairage (74, 74', 74", 75, 75', 75") activé, à l'étage de destination ; et **en ce que** le ou chaque dispositif d'éclairage (74, 74', 74", 75, 75', 75") activé, à l'étage de destination, est désactivé par le signal de mise hors circuit (S14) transmis.

9. Procédé selon l'une des revendications 7 ou 8, **caractérisé en ce que** dès qu'au moins un passager a quitté la cabine d'ascenseur (8), la porte d'ascenseur de destination ouverte se ferme ; **en ce que** dès qu'il n'y a plus de passager dans la cabine d'ascenseur (8), au moins un signal de mise hors circuit (S17) est transmis à au moins un dispositif d'éclairage (78) activé de la cabine (8) ; et **en ce que** le dispositif d'éclairage (78) activé de la cabine (8) est désactivé par le signal de mise hors circuit (S17) transmis.

10. Installation d'ascenseur pour la mise en oeuvre du procédé selon l'une des revendications 1 à 9,
**caractérisée**
**en ce que** la porte de bâtiment de départ comporte au moins un capteur de porte (40, 40', 40", 50, 50', 50") ;
**en ce que** ce capteur de porte (40, 40', 40", 50, 50', 50") détecte l'ouverture et/ou la fermeture de la porte de bâtiment de départ ;
**en ce que** le capteur de porte (40, 40', 40", 50, 50', 50") génère pour une ouverture et/ou fermeture détectée de la porte de bâtiment de départ au moins un signal de porte de départ (S1);
**en ce que** le capteur de porte (40, 40', 40", 50, 50', 50") transmet le signal de porte de départ (S1) à au moins un dispositif de commande (10') ;
**en ce que** le dispositif de commande (10'), pour un signal de porte de départ (S1), définit la porte de bâtiment (4, 4', 4", 5, 5', 5") comme porte de bâtiment de départ, et l'étage (1, 1', 1") de ladite porte de bâtiment (4, 4', 4", 5, 5', 5") comme étage de départ ;
**en ce que** le dispositif de commande (10') définit au moins une porte d'ascenseur (3, 3', 3") de la cabine d'ascenseur (8) à l'étage de départ comme porte d'ascenseur de départ ;
**en ce que** le dispositif de commande (10') recherche au moins un dispositif d'éclairage (74, 74', 74", 75, 75', 75") sur la distance entre la porte de bâtiment de départ et la porte d'ascenseur de départ ;
**en ce que** le dispositif de commande (10'), pour un signal de porte de départ (S1), génère au moins un signal de mise en circuit (S2) ;
**en ce que** le dispositif de commande (10') transmet le signal de mise en circuit (S2) à à au moins un dispositif d'éclairage (74, 74', 74", 75, 75', 75") désactivé, à l'étage de départ ; et
**en ce que** le signal de mise en circuit (S2) transmis active ce dispositif d'éclairage (74, 74', 74", 75, 75', 75") désactivé.

11. Installation d'ascenseur selon la revendication 10, **caractérisée en ce que** le dispositif de commande (10'), pour un signal de porte de départ (S1), génère au moins un signal d'appel de départ (S3) ;
**en ce que** le dispositif de commande (10') transmet le signal d'appel de départ (S3) à la commande d'ascenseur (10) ;
**en ce que** le signal d'appel de départ (S3) transmis active la commande d'ascenseur (10) pour commander un entraînement d'ascenseur (11) ;
**en ce que** l'entraînement d'ascenseur (11) commandé par la commande d'ascenseur (10) déplace une cabine d'ascenseur (8) jusqu'à l'étage de départ ;
**en ce qu'**au moins un capteur d'ascenseur (30, 30', 30") détecte l'arrivée de la cabine d'ascenseur (8) à l'étage de départ ;
**en ce que** le capteur d'ascenseur (30, 30', 30"), pour une arrivée détectée de la cabine (8) à l'étage de départ, transmet au moins un signal de cabine (S4) à la commande d'ascenseur (10) ;
**en ce que** le signal de cabine (S4) transmis active la commande d'ascenseur (10) pour commander un entraînement de porte (31) ;
**en ce que** le signal de cabine (S4) transmis active la commande d'ascenseur (10) pour générer au moins un signal de mise en circuit (S5) ;
**en ce que** la commande d'ascenseur (10) transmet le signal de mise en circuit (S5) à au moins un dispositif d'éclairage (78) désactivé de la cabine d'ascenseur (8) ; et
**en ce que** le signal de mise en circuit (S5) désactivé active ce dispositif d'éclairage (78) désactivé de la cabine d'ascenseur (8).

12. Installation d'ascenseur selon la revendication 11, **caractérisée**
**en ce qu'**au moins un capteur de porte de cabine d'ascenseur (32) détecte l'ouverture et/ou la fermeture de la porte d'ascenseur de départ ;
**en ce que** le capteur de porte de cabine d'ascenseur (32), pour une ouverture et/ou fermeture détectée de la porte d'ascenseur de départ, transmet au moins un signal de porte d'ascenseur de départ (S7) à la commande d'ascenseur (10) ;
**en ce que** la commande d'ascenseur (10) transmet au dispositif de commande (10') le signal de porte d'ascenseur de départ (S7) transmis ;
**en ce que** le signal de porte d'ascenseur de départ (S7) transmis active le dispositif de commande (10') pour générer au moins un signal de mise hors circuit (S8) ;
**en ce que** le dispositif de commande (10') transmet le signal de mise hors circuit (S8) au dispositif d'éclairage (74, 74', 74", 75, 75', 75") à l'étage de départ ; et
**en ce que** le signal de mise hors circuit (S8) transmis désactive ce dispositif d'éclairage (74, 74', 74", 75, 75', 75") activé.

13. Installation d'ascenseur selon l'une des revendications 10, 11 ou 12, **caractérisée**
**en ce que** le dispositif de commande (10'), pour un signal de porte de départ (S1) transmis, génère au moins un signal d'appel de destination (S9) ou en ce qu'un passager déclenche au moins un appel de destination qui est transmis au dispositif de commande (10') et pour lequel le dispositif de commande (10') génère au moins un signal d'appel de destination (S9) ;
**en ce que** le signal d'appel de destination (S9) définit un étage (1, 1', 1") comme étage de destination ; et en ce que le dispositif de commande (10') définit au moins une porte d'ascenseur (3, 3', 3") de la cabine d'ascenseur (8) à l'étage de destination comme porte d'ascenseur de destination ; et
**en ce que** le dispositif de commande (10') génère au moins un signal de destination qui définit une porte de bâtiment (4, 4', 4", 5, 5', 5") de l'étage de destination comme porte de bâtiment de destination ;
**en ce que** le dispositif de commande (10') recherche et active au moins un dispositif d'éclairage (74, 74', 74", 75, 75', 75") sur la distance entre la porte d'ascenseur de destination et la porte de bâtiment de destination.

14. Installation d'ascenseur selon la revendication 13, **caractérisée en ce que** le dispositif de commande (10') transmet le signal d'appel de destination (S9) à la commande d'ascenseur (10) ;
**en ce que** le signal d'appel de destination (S9) transmis active la commande d'ascenseur (10) pour commander l'entraînement d'ascenseur (11) ;
**en ce que** l'entraînement d'ascenseur (11) commandé par la commande d'ascenseur (10) déplace la cabine d'ascenseur (8) jusqu'à l'étage de destination ;
**en ce qu'**au moins un capteur d'ascenseur (30, 30', 30") détecte l'arrivée de la cabine d'ascenseur (8) à l'étage de destination ;
**en ce que** le capteur d'ascenseur (30, 30', 30"), pour une arrivée détectée de la cabine (8) à l'étage de destination, transmet au moins un signal de cabine (S10) à la commande d'ascenseur (10) ;
**en ce que** la commande d'ascenseur (10) transmet le signal de cabine (S10) au dispositif de commande (10') ;
**en ce que** le dispositif de commande (10'), pour le signal de cabine (S10) transmis, génère au moins un signal de mise en circuit (S12) ;
**en ce que** le dispositif de commande (10') transmet le signal de mise en circuit (S12) à au moins un dispositif d'éclairage (74, 74', 74", 75, 75', 75") désactivé, à l'étage de destination ; et
**en ce que** le signal de mise en circuit (S12) transmis active ce dispositif d'éclairage (74, 74', 74", 75, 75', 75") désactivé.

15. Installation d'ascenseur selon l'une des revendications 13 ou 14, **caractérisée en ce que** la porte de bâtiment de destination comporte au moins un capteur de porte (40, 40', 40", 50, 50', 50") ; **en ce que** ce capteur de porte (40, 40', 40", 50, 50', 50") détecte l'ouverture et/ou la fermeture de la porte de bâtiment de destination ; et **en ce que** ce capteur de porte (40, 40', 40", 50, 50', 50"), pour une ouverture et/ou fermeture détectée de la porte de bâtiment de destination, transmet au moins un signal de porte de destination (S13) au dispositif de commande (10').

16. Installation d'ascenseur selon l'une des revendications 10 à 15, **caractérisée en ce que** le dispositif de commande (10'), pour le signal de porte de destination (S13) transmis, génère au moins un signal de mise hors circuit (S14) ; **en ce que** le dispositif de commande (10') transmet le signal de mise hors circuit (S14) à au moins un dispositif d'éclairage (74, 74', 74", 75, 75', 75") active ; et **en ce que** le signal de mise hors circuit (S14) transmis désactive ce dispositif d'éclairage (74, 74', 74", 75, 75', 75") activé.

17. Installation d'ascenseur selon l'une des revendications 10 à 16, **caractérisée en ce qu'**un capteur de cabine d'ascenseur (80) détecte une absence de passagers dans la cabine d'ascenseur (8), **en ce que** le capteur de cabine d'ascenseur (80), pour une absence détectée de passagers dans la cabine (8), transmet au moins un signal d'utilisation de cabine (S16) à la commande d'ascenseur (10) ; **en ce que** le signal d'utilisation de cabine (S16) transmis active la commande d'ascenseur (10) pour générer au moins un signal de mise hors circuit (S17) ; **en ce que** la commande d'ascenseur (10) transmet le signal de mise hors circuit (S17) à au moins un dispositif d'éclairage (78) activé de la cabine d'ascenseur (8) ; et **en ce que** le signal de mise hors circuit (S17) transmis désactive ce dispositif d'éclairage (78) de la cabine (8).

18. Produit de programme informatique comprenant au moins un moyen formant programme informatique qui est apte à réaliser le procédé de transport de passagers selon l'une des revendications 1 à 9 grâce au fait qu'au moins une étape de procédé est mise en oeuvre si le moyen formant programme informatique est chargé dans au moins un processeur d'un dispositif de commande (10') d'une installation d'ascenseur selon l'une des revendications 10 à 6.

19. Procédé de modernisation d'une installation d'ascenseur existante pour en faire une installation d'ascenseur selon l'une des revendications 10 à 16, **caractérisé en ce qu'**au moins une porte de bâtiment (4, 4', 4", 5, 5', 5") est pourvue d'au moins un capteur de porte (40, 40', 40", 50, 50', 50") ; **en ce qu'**au moins un dispositif de commande (10') est installé ; et **en ce que** le capteur de porte (40, 40', 40", 50, 50', 50"), le dispositif de commande (10') et la commande d'ascenseur (10) sont reliés entre eux par l'intermédiaire d'au moins un réseau.
